# EUROPÄISCHE PATENTSCHRIFT

(11) **EP 4 200 485 B1**
(45) Veröffentlichungstag und Bekanntmachung des Hinweises auf die Patenterteilung: **24.04.2024**
(21) Anmeldenummer: 21765883.0
(22) Anmeldetag: 18.08.2021
(51) Int. Cl.: E03C 1/122, E03C 1/10, E03B 7/07

(54) **SICHERHEITSTRICHTER FÜR EINEN FREIEN ABLAUF**
SAFETY HOPPER FOR FREE DRAINAGE
TRÉMIE DE SÉCURITÉ POUR DRAINAGE LIBRE

(30) Priorität: 18.08.2020 DE 202020003533 U
(43) Veröffentlichungstag der Anmeldung: 28.06.2023
(73) Patentinhaber: Laut, Willi, 76275 Ettlingen (DE)
(72) Erfinder: Laut, Willi, 76275 Ettlingen (DE)
(74) Vertreter: mepat Patentanwälte
(86) Internationale Anmeldenummer: PCT/EP2021/072928
(87) Internationale Veröffentlichungsnummer: WO 2022/038181

(56) Entgegenhaltungen:
- EP-A1- 3 085 839
- EP-A1- 3 208 392
- JP-A- 2019 194 438
- US-A- 5 592 964

## Beschreibung

Die Erfindung betrifft einen Sicherheitstrichter zur Realisierung eines freien Ablaufs von Abwasser unter Verhinderung von Trinkwasserverunreinigung durch Rückfließen, Rücksaugen oder Rückdrücken von Wasser.

Aus dem Stand der Technik ist es bekannt, insbesondere in Verbindung mit den Wasserinstallationen in Haushalten, einen oder mehrere Abläufe von Brauchwasser, wie z. B. die Abblaseleitung eines wasserseitigen Sicherheitsventils, in einen nach oben geöffneten Trichtersiphon münden zu lassen, durch den dann das ablaufende Wasser in der Regel unter Überwindung eines Geruchsverschlusses letztlich in die Kanalisation abgeführt wird.

Das Thema "Ablauf" von Brauchwasser an sich wird dabei auch in der EP 3 208 392 A1 adressiert: Dort wird ein Rückflussverhinderer für Wasserenthärter offenbart, der eine Siphoneinrichtung zur Verwendung mit einer Wasserenthärtervorrichtung beschreibt. Die US 5 592 964 A befasst sich mit einem Anti-Siphon-System mit Luftspalt, ausgebildet für die Abfuhr von Abwasser, das mit hohen Durchflussraten abfließt. Die EP 3 085 839 A1 schließlich betrifft eine Sicherheitsbrücke zur Realisierung eines freien Ablaufs mit einem Trichtersiphon zur Verhinderung von Trinkwasserverunreinigung durch Rückfließen, Rücksaugen oder Rückdrücken von Wasser sowie eine Freiablaufanordnung, die die Sicherheitsbrücke umfasst. Außerdem wird in der JP 2019 194 438 A eine indirekte Drainageverbindung für das indirekte Ableiten von Wasser in eine entsprechende Leitung beschrieben.

In diesem Zusammenhang ist nach Umsetzung der DIN EN 1717 im Mai 2001 im nationalen Recht vorgeschrieben, Maßnahmen zur Verhütung von Trinkwasserverunreinigungen durch Rückfließen, Rücksaugen oder Rückdrücken von ablaufendem Wasser, etwa bei Verstopfung, zu treffen.

Eine der in diesem Zusammenhang vorgeschlagenen Maßnahmen ist die Realisierung eines so genannten freien Ablaufs, der vorsieht, dass die Mündungen der entsprechenden Schlauch-, Kunststoff- oder Metallleitungen oberhalb des das abgeleitete Wasser aufnehmenden, offenen Trichtersiphons in einem Abstand von wenigstens 20 mm zur Oberkante des Trichtersiphons anzuordnen sind, so dass im Falle der Ausbildung eines Rückstaus bereits in den Trichtersiphon abgeleitetes Wasser in den Zwischenbereich zwischen der Oberkante des Siphons und dem Ende der vorstehend angesprochenen Abwasserleitungen frei austreten kann. Das bedeutet, dass es also nicht durch die erwähnten Abwasserleitungen entgegen der Abflussrichtung nach oben steigen und gegebenenfalls mit Trinkwasser in Berührung kommen kann, so dass dieses dann gegebenenfalls verunreinigt werden könnte.

Die Realisierung eines freien Ablaufs dient demnach vornehmlich einer Rückflussverhinderung und soll eine mögliche, auch retrograde Verkeimung des Trinkwassers mit entsprechenden Gefährdungen für die Endverbraucher verhindern.

Im Rahmen der Umsetzung dieser Vorschrift sind die in diesem Zusammenhang tätigen Installateure und Verarbeiter im Wesentlichen darauf angewiesen, derart zu improvisieren, dass die einem offenen Trichtersiphon zugeführten Abwasserleitungen einerseits so abgelenkt werden, dass der in der DIN EN 1717 geforderte Abstand von wenigstens 20 mm eingehalten ist, aber im Übrigen gleichzeitig auch verhindert wird, dass das ablaufende Wasser in den Bereich außerhalb des Trichtersiphons spritzt oder fließt: Dies kann insbesondere in Fällen, in denen mehrere Abwasserleitungen einem einzigen Trichtersiphon zugeführt werden, zu praktischen Schwierigkeiten vor Ort führen. In vielen Fällen werden daher eher Lösungen gewählt, die den unerwünschten Austritt von ablaufendem Wasser sicher verhindern, so dass die entsprechenden Leitungen in der Praxis eher unterhalb der Oberkante des Trichtersiphons oder zumindest auf dem Niveau der Oberkante des Trichtersiphons abgelängt werden, so dass der in der DIN EN 1717 geforderte freie Ablauf in diesen Fällen gerade nicht realisiert wird.

Ausgehend von diesem Stand der Technik ist es Aufgabe der vorliegenden Erfindung, eine Vorrichtung zu schaffen, mit der ein sicherer und freier Ablauf von Abwasser realisiert werden kann.

Diese Aufgabe wird durch einen Sicherheitstrichter mit den Merkmalen des Anspruchs 1 gelöst.

Weiterbildungen des Sicherheitstrichters sind in den Unteransprüchen ausgeführt.

Gemäß einer ersten Ausführungsform weist der erfindungsgemäße Sicherheitstrichter, der mit einem Siphon fluidisch verbunden wird, wenn er in die Gebrauchsanordnung gebracht wird, und über dem dann eine oder mehrere Ablaufleitungen angeordnet sind, aus denen der Sicherheitstrichter Abwasser aufnimmt, zwei Basisbauteile auf: Es sind dies ein Ableitaufsatz und ein Trichterelement mit einer Trichterwandung, die in einen Ablaufstutzen mündet. Der Ableitaufsatz ist in einer Gebrauchsanordnung des Sicherheitstrichters bündig auf dem Trichterelement angeordnet, so dass er sicher sitzt. Er weist eine Grundplatte auf, die ganz als Gittersieb ausgebildet sein kann, in vielen Fällen aber nur einen Abschnitt hat, der als Gittersieb ausgebildet ist. Die Fläche des Gittersiebs wird quasi durch einen Rand oder eine "Einhüllende" abgegrenzt, und weist dort eine Leitwandung auf, die sich in Richtung des Trichterelements erstreckt. In der Trichterwandung hat der Sicherheitstrichter eines oder mehrere Überlauffenster, deren Erstreckung in Richtung Ableitaufsatz bis zu einer Ebene des Gittersiebs reicht. Die Höhe der Überlauffenster entspricht mindestens dem Durchmesser der Mündung des Ablaufstutzens. So kann erfindungsgemäß vorteilhaft von unten über den Ablaufstutzen kommendes Rückstauwasser aus dem oder den Überlauffenstern abfließen und wird nicht nach oben in eine über dem Sicherheitstrichter anzuordnende Abwasserleitung zurückgedrückt, die mit dem Trinkwasser in Kontakt steht.

Die Leitwandung kann eine Tiefe von 1 cm oder mehr aufweisen.

Die Höhe der Überlauffenster steht mit dem Durchmesser der Mündung des Ablaufstutzens über ihre Gesamtfläche in Zusammenhang: So weisen alle Überlauffenster zusammen eine Gesamtfläche auf, die sich gemäß der DIN EN 1717 aus der Addition aller Fensterflächen der vorhandenen Überlauffenster ergibt, wobei die Gesamtfensterfläche mindestens der Multiplikation der Höhe der Fenster mit dem Durchmesser der Mündung des Ablaufstutzens und einem Faktor 2/3 * π entspricht. DIN EN 1717 schreibt also den folgenden Zusammenhang vor: ${S}_{ges} = S1 + S2 + … \geq 2 / 3 * π * D * h .$

Hieraus ergibt sich durch Umformung die Beziehung h ≥ D.

In einer weiteren Ausführungsform des Sicherheitstrichters hat dessen Ableitaufsatz eine umfänglich um die Grundplatte sich von dem Trichterelement weg erstreckende, also in auf die Gebrauchsanordnung nach oben erstreckende Umfangswand. Damit wird erfindungsgemäß erreicht, dass eine über dem Sicherheitstrichter vorliegende Leitung so abgelängt werden kann, dass sie innerhalb der Umfangswand und oberhalb des Gittersiebs endet - damit wird durch die Umfangswand das Austreten von Spritzwasser, das auf das Gittersieb auftrifft, in die Umgebung verhindert.

Das Gittersieb selbst dient dazu, zu verhindern, dass von oben kommende Rohre zu tief in den Sicherheitstrichter eingeführt werden. Es sorgt dafür, dass eben genau der erfindungsgemäß gewünschte Sicherheitsabstand, den die DIN EN 1717 verlangt, für die Anordnung der Abwasserzuführleitungen vom eigentlichen Trichterelement eingehalten wird. Darüber hinaus hilft es zu vermeiden, dass Schmutz, der von außen oder über die Leitung kommt zu Verstopfungen des unter dem Sicherheitsrichters befindlichen Siphons und des Sicherheitstrichters führt.

Am Fuß der Umfangswand, also dort, wo diese an die Grundplatte angrenzt, liegt ein zumindest teilweise, bevorzugt ganz umlaufendes Umgriffelement vor, dessen Umgrifffunktion sich nach unten richtet und ausgebildet ist, in der Gebrauchsanordnung den Rand des Trichterelements zu umgreifen. Hier ist eine Art Nut von Vorteil, die den Rand passend aufnimmt, so dass ein sicherer Sitz des Ableitaufsatzes auf dem Trichterelement gegeben ist.

Vorteilhaft kann in einer weiteren Ausführungsform des Sicherheitstrichters das Gittersieb in der Grundplatte abgesenkt angeordnet sein, bevorzugt über eine sich nach unten verjüngende Wandung, um so eine noch verbesserte Leitung des abfließenden Wassers vorzusehen.

Die Grundplatte weist nach einer weiteren Ausführungsform des erfindungsgemäßen Sicherheitstrichters zumindest zwei Abschnitte auf, die über eine Schräge in zwei Ebenen verlaufen, wobei das Gittersieb in dem Abschnitt der tiefer liegenden Ebene vorliegt. Es kann bevorzugt über die sich nach unten verjüngende Wandung abgesenkt sein, wohingegen in dem höher liegenden Abschnitt zumindest eine Aufnahmeöffnung vorliegt, die dazu ausgebildet ist, mit Ablaufleitungen, bevorzugt mit flexiblen Schlauchablaufleitungen, verbunden zu werden.

Grundsätzlich könnte die tiefer gelegene Ebene der Grundplatte auch von zwei höher gelegenen Ebenen flankiert sein, um noch mehr Schlauchablaufleitungen aufzunehmen.

Nach noch einer weiteren Ausführungsform der Erfindung ist das Gittersieb durch Stege gebildet. Diese können noch weiter bevorzugt einen tragflügelartigen Querschnitt haben, dessen sich verjüngendes Ende in das Innere des Trichterelements weist. Vorteilhaft wird so das zugeführte Wasser ideal abgeführt und es kommt einerseits zu wenig Spritzwasser in die Umgebung, andererseits wird das Wasser strömungstechnisch günstig in den Ablaufstutzen überführt, der das Wasser weiterleitet in den (in der Gebrauchsanordnung) angeschlossenen Siphon.

In noch einer weiteren Ausführungsform ist in dem Sicherheitstrichter in der Grundplatte des Ableitaufsatzes in dem nicht mit Filter versehenen Abschnitt in der einen oder in den mehreren Aufnahmeöffnung(en) in einer Gebrauchsanordnung in der Aufnahmeöffnung ein Schlauchstutzen, bevorzugt lösbar über eine Steckverbindung, angeordnet. Wenn die Öffnung nicht benötigt wird, (Nicht-Gebrauchsanordnung) kann ein Verschlusstopfen lösbar in die Öffnung gesteckt oder auch geschraubt sein. Natürlich könnte auch der Schlauchstutzen über eine Schraubverbindung in der Aufnahmeöffnung angeordnet sein.

Nach noch einer weiteren Ausführungsform ist an der Trichterwandung des Sicherheitstrichters zumindest eine Befestigungsvorrichtung angeordnet, mit deren Hilfe der Trichter leicht und einfach an einer Wand oder einem anderen Objekt angebracht werden kann.

Bevorzugt ist die Befestigungsvorrichtung ein Winkelelement aus zwei Schenkeln, wobei ein erster Schenkel zum Abstützen gegen ein Objekt (wie die Wand) ausgebildet ist und der zweite Schenkel an seinem freien Ende zumindest ein, bevorzugt zwei Umgriffe hat. Diese sind so gestaltet, dass sie nach oben weisend bei Anordnung in einem der Überlauffenster oder in mehreren Überlauffenstern die Trichterwandung, die die obere Kante der Überlauffenster bildet, aufnehmen und halten. Mit in dem zur Wand oder dem Objekt weisenden Schenkel vorgesehenen Langlöchern kann so der Trichter an der Wand verschraubt und geschickt justiert werden.

Das Winkelelement kann überdies an dem zweiten Schenkel ein Abstützelement aufweisen, das sich gegen die Trichterwand abstützt, etwa einen kleinen Winkel oder eine Dreiecksplatte.

Statt dieser Befestigungsvorrichtung kann auch eine gewöhnliche Schlauchschelle um den Ablaufstutzen herum angeordnet sein, um die Befestigung des Sicherheitstrichters an einer Wandung oder sonstigem zu sichern.

Die Überlauffenster können verschiedene Geometrien haben - es können zwei Fenster paarig angeordnet sein, sie können polygonal oder rund sein - wichtig ist, dass ihre Höhe mindestens dem Durchmesser des Ablaufstutzens entspricht und dass sie eine gewisse Grundfläche aufweisen. Dreieckige Ausschnitte mit der Spitze nach unten weisend haben sich als besonders günstig erwiesen, da sie ein sehr günstiges Spritzwasserverhalten aufweisen. Die Grundfläche setzt dabei nach einer erfindungsgemäßen Ausführungsform zusammen aus der Addition aller Fensterflächen der vorhandenen Fenster und steht mit der Höhe der Überlauffenster gemäß der oben beschriebenen Fensterflächen in Zusammenhang, wie es die DIN EN 1717 vorschreibt. Aber auch gewöhnliche rechteckige Ausschnitte können verwendet werden.

Nach einer weiteren Ausführungsform des erfindungsgemäßen Sicherheitstrichters hat der Rand des Trichterelements eine rechteckige oder ovale Form. Der Ableitaufsatz weist eine dazu korrespondierende rechteckige oder ovale Grundform auf, wobei bevorzugt der Abschnitt des Gittersiebs die Hälfte bis drei Viertel der Grundplatte einnimmt. Beide Bauteile sind damit zueinander passgenau zugeschnitten. Ferner ermöglicht eine große Fläche des Gittersiebs einen guten Ablauf in den Trichter.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung einer Ausführungsform der Erfindung.

### Dabei zeigen:

- **Fig. 1a**: eine perspektivische Ansicht auf ein Trichterelement eines erfindungsgemäßen Sicherheitstrichters,
- **Fig. 1b**: eine Draufsicht auf ein Trichterelement eines erfindungsgemäßen Sicherheitstrichters aus **Fig. 1a****,**
- **Fig. 1c**: eine Draufsicht auf ein alternatives Trichterelement eines erfindungsgemäßen Sicherheitstrichters aus **Fig. 1a**
- **Fig. 2a**: eine Seitenansicht auf einen Ableitaufsatz eines erfindungsgemäßen Sicherheitstrichters,
- **Fig. 2b**: eine Seitenschnittansicht auf einen Ableitaufsatz eines erfindungsgemäßen Sicherheitstrichters mit Schlauchstutzen,
- **Fig. 2c**: eine Schnittansicht des Gitterstegprofils,
- **Fig. 3**: eine perspektivische Ansicht auf einen erfindungsgemäßen Sicherheitstrichter mit zwei Aufnahmeöffnungen für zwei getrennte Schlauchstutzen,
- **Fig. 4**: eine perspektivische Ansicht auf einen erfindungsgemäßen Sicherheitstrichter gemäß Fig. 3,
- **Fig. 5**: eine Frontansicht auf einen erfindungsgem. Sicherheitstrichter gemäß Fig. 3,
- **Fig. 6**: eine Frontansicht auf einen erfindungsgem. Sicherheitstrichter mit einer Aufnahmeöffnung, die über ein Verbinderstück zwei Schlauchstutzen trägt.

Die Erfindung betrifft einen Sicherheitstrichter, der dem Zweck dient, Abwasser insbesondere aus Hausabflussleitungen aufzunehmen und abzuführen, und der sicher verhindert, dass es im Fall von Rückstau in den Abwasser-Abflussleitungen zum Überschlag von Schmutzwasser in die Hauswasserleitung kommt.

Der erfindungsgemäße Sicherheitstrichter 1 ist zu sehen in den **Fig. 3****,** **4** und **5** **sowie 6.** Er besteht aus zwei Basisbauteilen, nämlich einem Ableitaufsatz 10, wie er in den **Fig. 2a** und **2b** einzeln zu sehen ist, und aus einem Trichterelement 20, das in **Fig. 1a****,** **1b** und **1c** einzeln zu sehen ist.

Wie **Fig. 1a** zeigt, hat das Trichterelement 20 einen Ablaufstutzen 22, der sich in eine Trichterform mit Wandung 21 erstreckt. Der Ableitaufsatz 10 ist in einer Gebrauchsanordnung des Sicherheitstrichters 1, wie gezeigt in **Fig. 3****,** **4** und auch **5,** bündig auf dem Trichterelement 20 angeordnet. **Fig. 1** **a** zeigt einen schulterartigen Absatz, der das untere Ende der Trichterwandung 21 in den Ablaufstutzen 22 münden lässt; alternativ kann, siehe Fig. 1 c, dieser Absatz auch entfallen.

Der Ableitaufsatz 10 weist eine Grundplatte 11 auf, siehe **Fig. 2b** und **3****,** die ein Gittersieb 12 enthält. Grundsätzlich könnte die ganze Grundplatte 11, was figurativ nicht gezeigt ist, mit dem Gittersieb 12 ausgestattet sein. Das Gittersieb wird durch einen Rand 12' begrenzt, der in der gezeigten Ausführungsform von **Fig. 2b** und weiteren Figuren um den begrenzenden Rand 12' eine Umfangswand 14 aufweist. Es wird erreicht, dass aus der Ablaufleitung 100, wie sie über einem erfindungsgemäßen Sicherheitstrichter anzuordnen ist, angedeutet in **Fig. 2b****,** in den Ableitaufsatz 10 überführtes Wasser nicht als Spritzwasser in die Umgebung verteilt wird.

Darüber hinaus ist um den Rand 12' des Gittersiebs 12 eine Leitwandung 13 angeordnet, die, beispielsweise bei Fertigung des erfindungsgemäßen Sicherheitstrichters im Spritzgussverfahren oder auch im 3D-Druck, direkt einstückig mit den weiteren Komponenten des Ableitaufsatzes 10 ausgebildet werden kann. Diese Leitwandung 13 erstreckt sich in Richtung des Trichterelements 20 und dient ebenfalls dazu, den von oben kommenden Wasserstrom zu leiten und unter Vermeidung eines ungünstigen Strömungs- und Spritzverhaltens unverzüglich in den Ablaufstutzen 22 zu überführen.

Damit bei Rückstau in der Abwasserleitung durch den Ablaufstutzen 22 von unten Richtung Ableitaufsatz gedrücktes Wasser nicht wieder in die Leitung 100 überführt werden kann, verfügt der Sicherheitstrichter 1 über Überlauffenster 23, die in der Trichterwandung 21 vorgesehen sind. Diese erstrecken sich von unten nach oben in Richtung Ableitaufsatz 10 bis in die Ebene, in der sich das Gittersieb 12 erstreckt, wenn Ableitaufsatz 10 und Trichterelement 20 zusammengefügt und folglich in Gebrauchsanordnung sind. Die Höhe h des Überlauffensters 23 entspricht dabei mindestens dem Durchmesser D, den die Mündung des Ablaufstutzens 22 hat. Siehe hierzu **Fig. 1a****.**

Grundsätzlich sollen die Überlauffenster 23 eine Fläche aufweisen, die sicherstellt, dass alles zugeführte Wasser von oben und auch von unten im Staufall hochdrückendes Wasser, das aus dem Ablaufstutzen 22 in das Trichterelement 20 hochgedrückt wird, durch die Überlauffenster 23 sicher abfließen kann, sodass ein freier Ablauf des Wassers auch im Notfall gewährleistet ist, um eine Verkeimung des häuslichen Trinkwassers durch Rückfließen, Rücksaugen oder Rückdrücken von Wasser in die von oben kommende/n Leitung/Leitungen zu verhindern.

Die DIN EN 1717 verlangt die Anordnung der Abwasserzuführleitungen derart, dass diese mindestens 20 mm beabstandet sind vom eigentlichen Trichterelement: Durch die erfindungsgemäße Lösung wird dem unteren Abschnitt der Trichterwandung 21 quasi ein Abschnitt aufgesetzt, der die Überlauffenster 23 enthält und der daher die Forderung des freien Ablaufs und weiter der Beabstandung der von oben kommenden Abwasserleitung 100 befriedigt. Durch den hinzugekommenen Abschnitt ergibt sich das sichere Verhindern von Spritzwasser nach außen, wenn der Sicherheitstrichter im Normalbetrieb ist, also keine Notfallsituation mit Rückstau eintritt.

Damit der Ableitaufsatz 10 sicher auf dem Trichterelement 20 angeordnet werden kann, verfügt er, siehe **Fig. 3****,** über ein umlaufendes Umgriffelement 16, das ganz umlaufen kann oder auch nur entlang bestimmter Abschnitte des Randes 15 und das quasi eine Nut bildet, in der der Rand 15 des Trichterelements 20 in der Gebrauchsanordnung zu liegen kommt. Man kann diese Anordnung als Steckverbindung ausführen.

Vorteilhaft kann das Gittersieb 12 in der Grundplatte 11 abgesenkt angeordnet sein, wie **Fig. 3** deutlich zeigt. Die Grundplatte 11 verjüngt sich dann über eine Wandung 11' nach unten, sodass auch hier ein Führungselement für das von oben kommende Abwasser gebildet wird.

Darüber hinaus kann die Grundplatte 11 in Abschnitte aufgeteilt sein, die in unterschiedlichen Ebenen liegen, siehe **Fig. 2b****:** Abschnitt A1 ist hier höherliegend angeordnet als Abschnitt A2, der das Gitterelement 12 enthält. Verbunden werden die beiden Abschnitte über die Schräge S. Wie hier deutlich zu sehen ist, nimmt das Gitterelement 12 hier nur einen Teil der Grundfläche der Grundplatte 11 ein; etwa zwei Drittel.

Wünschenswert wäre hierfür ein Viertel oder bis zu zwei Dritteln - aber es kann auch so sein, dass nur das Gitterelement vorliegt in der Grundplatte.

In dem höherliegenden Abschnitt A1 kann eine Durchtritts- oder Aufnahmeöffnung 30 vorliegen, es können aber auch mehrere sein. Diese Aufnahmeöffnungen 30 können in einer Gebrauchsanordnung mit einem Schlauchstutzen 32 ausgestattet sein, auf den ein von oben kommender Schlauch aufgesetzt wird. Dieser ist figurativ nicht dargestellt. Wird eine vorhandene Aufnahmeöffnung 30 nicht benötigt, so ist sie mit einem Verschlussstopfen 31, siehe **Fig. 3** und **4****,** verschlossen. Es können natürlich auch alle Aufnahmeöffnungen 30 mit Schlauchstutzen 32, siehe etwa **Fig. 5****,** versehen sein. Während **Fig. 5** eine Anordnung mit zwei Aufnahmeöffnungen 30 zeigt, die unabhängig voneinander zwei Schlauchstutzen 32 tragen, die im Übrigen auch statt einer gestuften bzw. geriffelten Form gerade Schlauchstutzenstücke sein können, zeigt **Fig. 6** eine Anordnung mit einer Aufnahmeöffnung 30, die ein Verbinderstück 33 trägt, in das zwei Schlauchstutzenstücke 32 münden. Selbstverständlich kann die Aufnahmeöffnung 30 auch nur mit einem Schlauchstutzenstück 32 bestückt sein. Außerdem zeigt **Fig. 6** schematisch, dass an dem Ablaufstutzen 22 eine gewöhnliche Schlauchschelle 34 zur Befestigung des Sicherheitstrichters etwa an einer Wand vorgesehen sein kann - auf weitere Befestigungsvorrichtungen, wie sie etwa **Fig. 4** zeigt, kann dann verzichtet werden. Grundsätzlich können die Schlauchstutzenstücke 32 von oben gerade kommend oder eben alternativ mit Neigung in die Aufnahmeöffnung 30 geführt werden.

Mäßig herabtropfendes Wasser von Hausgeräten, bspw. wegen Entkalkungsvorgängen, kann so problemlos abgeführt werden - dieses kommt häufig eher tropfenweise und nicht in starkem Schwall und bringt daher kaum eine Spritzwasserproblematik mit sich. Aber auch ein stärkerer Strahl, etwa bei einem Spül- oder Regeneriervorgang, kann problemlos abgeführt werden.

Die Aufnahmeöffnungen 30 sind vorliegend umrandet gestaltet, siehe **Fig. 2b****:** Fertigungstechnisch ist hier in die vorgesehene Öffnung quasi ein Ring gefertigt, der den Schlauchstutzen 32 sicher zu positionieren erlaubt. Die Schlauchstutzen können geneigt, etwa um ca. 5°, angeordnet sein. Die Ringform, die zu einem Überstand oberhalb und unterhalb der Grundplatte 11 führt, gestattet, dass ein durch die Aufnahmeöffnung 30 geführter Stopfen oder Schlauchstutzen 32 von der Unterseite mit einem Dichtmittel wie beispielsweise einem O-Ring gesichert werden kann.

Grundsätzlich könnte der erfindungsgemäße Sicherheitstrichter einen Ableitaufsatz aufweisen, der mehrere Abschnitte hat, die zur Aufnahme von Schlauchleitungen ausgebildet sind, wie hier Abschnitt A1 - dieser könnte quasi entsprechend **Fig. 2** auch nach rechts gespiegelt nochmals vorliegen. Genauso ist es aber auch möglich, dass Abschnitt A2 mit dem Gitterelement deutlich größer ausgebildet ist oder in zwei oder mehr Abschnitten vorliegt. Das liegt im Ermessen des Fachmanns, wenn er entsprechend große Sicherheitstrichter für die Aufnahme einer Vielzahl von Abflussleitungen von oben bereitstellen muss.

Grundsätzlich ist es sehr geeignet, wenn der erfindungsgemäße Sicherheitstrichter eine ovale oder rechteckige Form aufweist; formschön und fertigungstechnisch geschickt sind abgerundete Ecken.

Die rechteckige oder auch eine ovale Grundfläche lässt sich gut in Abschnitte A1 und A2 aufteilen. Das Gittersieb 12 ist, siehe **Fig. 3****,** durch Stege gebildet, die in einer bevorzugten Ausführungsform einen tragflügelartigen Querschnitt haben: **Fig. 2c** zeigt dies als Detail B von **Fig. 2b****.** Das ins Innere des Trichterelements weisende jeweils untere Ende eines Stegs verjüngt sich, was der Optimierung der Spritzwasserproblematik dient: Eine verbesserte Wasserführung wird damit erzielt und Wasserwirbel im Trichter werden verringert oder gar verhindert.

Schließlich kann der erfindungsgemäße Sicherheitstrichter auch über eine Befestigungsvorrichtung verfügen, die an einer Trichterwandung 21 vorliegt. Bei dieser Befestigungsvorrichtung kann es sich, wie **Fig. 4** zeigt, um ein Winkelelement 50 handeln, das einen ersten Schenkel 52 hat, mit dem es sich gegen ein Objekt wie eine Wand abstützt, und das einen zweiten Schenkel 53 aufweist, siehe **Fig. 4****,** an dessen freiem Ende zwei Umgriffe 54 angeordnet sind, in dem Überlauffenster 23 der Wandung des Trichters 21 angeordnet werden und die von unten die Trichterwandung, die die obere Kante des Überlauffensters 23 bildet, aufnehmen. In Bild zu sehen ist in **Fig. 4** lediglich einer der Umgriffe 54, da aber das Überlauffenster 23 einen mittigen Steg aufweist, ergibt sich ohne weiteres, dass zwei Umgriffe 54 vorliegen. Über Langlöcher 51, die in dem ersten Schenkel angeordnet sind, kann das Winkelelement 50 an einer Wand befestigt, so z. B. angeschraubt werden.

Natürlich kann das Überlauffenster 23 unterschiedliche Formen haben: Es kann ein Rechteck sein, ein Kreis, eine Ellipse oder eben jede dem Fachmann für diese Anwendung geeignet erscheinende Form haben. Wichtig ist, dass seine Gesamtfläche bzw. die Gesamtfläche aller vorliegenden Überlauffenster die notwendige Grundfläche aufweist, um den freien Ablauf sicherzustellen, der hier das Ziel der vorliegenden Erfindung ist.

Die Gesamtfläche S_{ges} aller Überlauffenster 23 setzt sich aus den Flächen S₁, S₂,...der einzelnen Überlauffenster zusammen und steht mit dem Durchmesser D der Mündung des Ablaufstutzens 22 wie folgt in Verbindung: ${S}_{ges} = {S}_{1} + {S}_{2} + … \geq 2 / 3 * π * D * h .$

Von Relevanz ist dabei die einzuhaltende Überlauffensterhöhe h, die stets mindestens dem Durchmesser D des Ablaufstutzens 22 entsprechen soll.

Abschließend sei erwähnt, dass "oben" und "unten" in der vorliegenden Beschreibung in Bezug auf die Wasserfließrichtung gemeint ist, bzw. in Bezug auf die Anordnung des Sicherheitstrichters im Haus. Die Ablaufrohre des Abwassers kommen von oben und fließen nach unten in die Kanalisation, entsprechend ist der Sicherheitstrichter in seiner Gebrauchsanordnung im Strömungsweg platziert.

## Patentansprüche

1. Sicherheitstrichter (1), ausgebildet zur Realisierung eines freien Ablaufs von Abwasser zur Rückflussverhinderung bei Anordnung von einer oder mehreren Ablaufleitungen (100) über dem Sicherheitstrichter (1),
wobei der Sicherheitstrichter (1)
- einen Ableitaufsatz (10) und
- ein Trichterelement (20) mit einer Trichterwandung (21), die in einen Ablaufstutzen (22) mündet, aufweist, wobei der Ableitaufsatz (10) in einer Gebrauchsanordnung des Sicherheitstrichters (1) bündig auf dem Trichterelement (20) angeordnet ist und eine Grundplatte (11) aufweist, die zumindest mit einem Abschnitt oder ganz als Gittersieb (12) ausgebildet ist, wobei das Gittersieb (12) um einen die Fläche des Gittersiebs (12) begrenzenden Rand (12') eine Leitwandung (13) aufweist, die sich in Richtung des Trichterelements (20) erstreckt, und das Gittersieb (12) dazu ausgebildet ist, zu verhindern, dass die von oben kommenden Ablaufleitungen (100) zu tief in den Sicherheitstrichter (1) eingeführt werden,
und wobei der Sicherheitstrichter (1) in der Trichterwandung (21) ein oder mehrere Überlauffenster (23) aufweist, deren Erstreckung in Richtung Ableitaufsatz (10) bis zu einer Ebene des Gittersiebs (12) reicht, und wobei eine Höhe (h) der Überlauffenster (23) mindestens einem Durchmesser (D) der Mündung des Ablaufstutzens (22) entspricht.

2. Sicherheitstrichter (1) nach Anspruch 1,
**dadurch gekennzeichnet, dass**
der Ableitaufsatz (10) umfänglich um die Grundplatte (11) eine sich von dem Trichterelement (20) weg erstreckende Umfangswand (14) aufweist, und bevorzugt an einem Fuß der Umfangswand (14) ein zumindest teilweises, bevorzugt ganz umlaufendes Umgriffelement (16) aufweist, das dazu ausgebildet ist, in der Gebrauchsanordnung einen Rand (15) des Trichterelements (20) zu umgreifen.

3. Sicherheitstrichter (1) nach Anspruch 1 oder 2,
**dadurch gekennzeichnet, dass**
das Gittersieb (12) in der Grundplatte (11) abgesenkt angeordnet ist, bevorzugt über eine sich nach unten verjüngende Wandung (11'), und/oder die Grundplatte zumindest zwei Abschnitte (A1 ,A2) aufweist, die über eine Schräge (S) in zwei Ebenen verlaufen, wobei das Gittersieb (12) in dem Abschnitt (A2) der tiefer liegenden Ebene vorliegt, bevorzugt abgesenkt über die sich nach unten verjüngende Wandung (11'), und wobei in dem höher liegenden Abschnitt (A1) zumindest eine Aufnahmeöffnung (30) vorliegt, ausgebildet zur fluidischen Verbindung mit Ablaufleitungen.

4. Sicherheitstrichter (1) nach Anspruch 3,
**dadurch gekennzeichnet, dass**
das Gittersieb (12) durch Stege (12") gebildet ist, bevorzugt durch Stege (12"), die einen tragflügelartige Querschnitt haben, dessen sich verjüngendes Ende in das Innere des Trichterelements (20) weist.

5. Sicherheitstrichter (1) nach Anspruch 3 oder 4,
**dadurch gekennzeichnet, dass**
- in der einen oder mehreren Aufnahmeöffnung (30) in einer Gebrauchsanordnung der Aufnahmeöffnung (30) ein Schlauchstutzen (32), bevorzugt lösbar über eine Steckverbindung, angeordnet ist,
- in der einen oder mehreren Aufnahmeöffnung(en) (30) in einer Nicht-Gebrauchsanordnung der Aufnahmeöffnung (30) ein Verschlusstopfen (31), bevorzugt lösbar über eine Steckverbindung, angeordnet ist.

6. Sicherheitstrichter (1) nach zumindest einem der Ansprüche 3 bis 5,
**dadurch gekennzeichnet, dass**
der Rand (15) des Trichterelements (20) eine rechteckige oder ovale Form hat, und der Ableitaufsatz (10) eine korrespondierende rechteckige oder ovale Grundform hat, wobei bevorzugt der Abschnitt (A2) des Gittersiebs (12) die Hälfte bis drei Viertel der Grundplatte (11) einnimmt.

7. Sicherheitstrichter (1) nach zumindest einem der Ansprüche 1 bis 6,
**dadurch gekennzeichnet, dass**
an der Trichterwandung (21) zumindest eine Befestigungsvorrichtung angeordnet ist.

8. Sicherheitstrichter (1) nach Anspruch 7,
**dadurch gekennzeichnet, dass**
die Befestigungsvorrichtung ein Winkelelement (50), bevorzugt mit darin eingebrachten Langlöchern (51) ist.

9. Sicherheitstrichter (1) nach Anspruch 8,
**dadurch gekennzeichnet, dass**
das Winkelelement (50) einen ersten Schenkel (52) zum Abstützen gegen ein Objekt und einen zweiten Schenkel (53) aufweist, an dessen freiem Ende zumindest ein, bevorzugt zwei Umgriffe (54) angeordnet sind, die dazu ausgebildet sind, in einem Überlauffenster (23) angeordnet zu werden und von unten die Trichterwandung (21), die die obere Kante der Überlauffenster (23) bildet, aufzunehmen.

10. Sicherheitstrichter (1) nach zumindest einem der Ansprüche 1 bis 9,
**dadurch gekennzeichnet, dass**
die Leitwandung (13) mindestens eine Tiefe von 1 cm aufweist.

## Claims

1. A safety hopper (1), formed for realizing free drainage of waste water for backflow prevention when one or several drainage lines (100) are arranged above the safety hopper (1),
wherein the safety hopper (1) has
- a drainage cap (10) and
- a hopper element (20) comprising a hopper wall (21), which opens into a drainage nozzle (22), wherein, in a use arrangement of the safety hopper (1), the drainage cap (10) is arranged flush on the hopper element (20) and has a base plate (11), which is formed at least with a section or completely as screen (12), wherein the screen (12) has, around an edge (12') delimiting the surface of the screen (12), a guide wall (13), which extends in the direction of the hopper element (20), and the screen (12) is formed to prevent that the drainage lines (100) coming from the top are inserted too deeply into the safety hopper (1),
and wherein the safety hopper (1) has, in the hopper wall (21), one or several overflow windows (23), the extension of which reaches all the way to a plane of the screen (12) in the direction of the drainage cap (10), and wherein a height (h) of the overflow windows (23) corresponds at least to a diameter (D) of the mouth of the overflow nozzle (22).

2. The safety hopper (1) according to claim 1,
**characterized in that**
circumferentially around the base plate (11), the drainage cap (10) has a circumferential wall (14) extending away from the hopper element (20), and preferably on a foot of the circumferential wall (14), has an at least partially, preferably completely circumferential wrap-around element (16), which is formed to wrap around an edge (15) of the hopper element (20) in the use arrangement.

3. The safety hopper (1) according to claim 1 or 2,
**characterized in that**
the screen (12) is arranged to be lowered in the base plate (11), preferably via a wall (11') tapering downwards, and/or
the base plate has at least two sections (A1, A2), which run in two planes via a bevel (S), wherein the screen (12) is present in the section (A2) of the deeper-lying plane,
preferably lowered via the wall (11') tapering downwards, and wherein at least one receiving opening (30) is present in the higher-lying section (A1), formed for the fluidic connection to drainage lines.

4. The safety hopper (1) according to claim 3,
**characterized in that**
the screen (12) is formed by webs (12"), preferably by webs (12"), which have an airfoil wing-like cross section, the tapering end of which points into the interior of the hopper element (20).

5. The safety hopper (1) according to claim 3 or 4,
**characterized in that**
- a hose fitting (32) is arranged in the one or several receiving opening (30) in a use arrangement of the receiving opening (30), preferably releasably via a plug connection,
- a sealing plug (31) is arranged in the one or several receiving opening(s) (30) in a non-use arrangement of the receiving opening (30), preferably releasably via a plug connection.

6. The safety hopper (1) according to at least any one of claims 3 to 5,
**characterized in that**
the edge (15) of the hopper element (20) has a rectangular or oval shape, and the drainage cap (10) has a corresponding rectangular or oval basic shape, wherein the section (A2) of the screen (12) preferably assumes half to three quarters of the base plate (11).

7. The safety hopper (1) according to at least any one of claims 1 to 6,
**characterized in that**
at least one fastening device is arranged on the hopper wall (21).

8. The safety hopper (1) according to claim 7,
**characterized in that**
the fastening device is an angle element (50), preferably comprising elongated holes (51) introduced therein.

9. The safety hopper (1) according to claim 8,
**characterized in that**
the angle element (50) has a first leg (52) for supporting against an object and a second leg (53), on the free end of which at least one, preferably two wrap-arounds (54) are arranged, which are formed to be arranged in an overflow window (23) and to receive the hopper wall (21), which forms the upper edge of the overflow windows (23), from below.

10. The safety hopper (1) according to at least any one of claims 1 to 9,
**characterized in that**
the guide wall (13) has at least a depth of 1 cm.

## Revendications

1. Trémie de sécurité (1) conçue pour réaliser un écoulement libre des eaux usées et empêcher le reflux dans une disposition d'une ou plusieurs conduites d'évacuation (100) au-dessus de la trémie de sécurité (1),
la trémie de sécurité (1) comportant
- un couvercle de dérivation (10) et
- un élément de trémie (20) avec une paroi de trémie (21) qui débouche dans une tubulure d'évacuation (22), le couvercle de dérivation (10) étant disposé à fleur sur l'élément de trémie (20) dans une disposition d'utilisation de la trémie de sécurité (1), et une plaque de base (11) qui est réalisée au moins dans une partie ou entièrement comme tamis à grille (12), le tamis à grille (12) comportant, autour d'un bord (12') délimitant la surface du tamis à grille (12), une paroi de guidage (13) qui s'étend en direction de l'élément de trémie (20), et le tamis à grille (12) étant conçu pour empêcher que les conduites d'évacuation (100) venant du haut soient introduites trop en profondeur dans la trémie de sécurité (1),
et la trémie de sécurité (1) comportant, dans la paroi de trémie (21), une ou plusieurs fenêtres de trop-plein (23), dont l'extension en direction du couvercle de dérivation (10) s'étend jusqu'à un plan du tamis à grille (12), et une hauteur (h) des fenêtres de trop-plein (23) correspondant au moins à un diamètre (D) de l'ouverture de la tubulure d'évacuation (22).

2. Trémie de sécurité (1) selon la revendication 1,
**caractérisée en ce que**
le couvercle de dérivation (10) présente une paroi périphérique (14) s'étendant à partir de l'élément de trémie (20) tout autour de la plaque de base (11), et comporte, de préférence à un pied de la paroi périphérique (14), un élément de serrage (16) au moins partiellement, de préférence entièrement circulaire, qui est conçu pour entourer un bord (15) de l'élément de trémie (20) dans la disposition d'utilisation.

3. Trémie de sécurité (1) selon la revendication 1 ou 2,
**caractérisée en ce que**
le tamis à grille (12) est disposé en position abaissée dans la plaque de base (11), de préférence au-dessus d'une paroi (11') qui se rétrécit vers le bas, et/ou la plaque de base comporte au moins deux sections (A1, A2) qui passent sur deux plans par une inclinaison (S), le tamis à grille (12) se trouvant dans la section (A2) du plan situé plus bas, de préférence en position abaissée au-dessus la paroi (11') se rétrécissant vers le bas, et au moins une ouverture de réception (30) se trouvant dans la section (A1) située plus haut, conçue pour la liaison fluidique avec des conduites d'évacuation.

4. Trémie de sécurité (1) selon la revendication 3,
**caractérisée en ce que**
le tamis à grille (12) est formé par des entretoises (12"), de préférence par des entretoises (12") qui ont une section transversale en forme d'aile porteuse, dont l'extrémité se rétrécissant est dirigée vers l'intérieur de l'élément de trémie (20).

5. Trémie de sécurité (1) selon la revendication 3 ou 4,
**caractérisée en ce que**
- un embout de tuyau (32) est disposé, de préférence de manière amovible par un raccord enfichable, dans l'ouverture ou les ouvertures de réception (30) dans une disposition d'utilisation de l'ouverture de réception (30),
- un bouchon de fermeture (31) est disposé, de préférence de manière amovible par un raccord enfichable, dans l'ouverture ou les ouvertures de réception (30) dans une disposition de non-utilisation de l'ouverture de réception (30).

6. Trémie de sécurité (1) selon au moins l'une des revendications 3 à 5,
**caractérisée en ce que**
le bord (15) de l'élément de trémie (20) a une forme rectangulaire ou ovale, et le couvercle de dérivation (10) a une forme de base rectangulaire ou ovale correspondante, de préférence la section (A2) du tamis à grille (12) occupant la moitié à trois quarts de la plaque de base (11).

7. Trémie de sécurité (1) selon au moins l'une des revendications 1 à 6,
**caractérisée en ce que**
au moins un dispositif de fixation est disposé sur la paroi de trémie (21).

8. Trémie de sécurité (1) selon la revendication 7,
**caractérisée en ce que**
le dispositif de fixation est un élément angulaire (50), de préférence avec des trous oblongs (51) qui y sont intégrés.

9. Trémie de sécurité (1) selon la revendication 8,
**caractérisée en ce que**
l'élément angulaire (50) comporte un premier côté (52) destiné à s'appuyer contre un objet et un deuxième côté (53) à l'extrémité libre de laquelle sont disposés au moins un, de préférence deux éléments de serrage (54), qui sont conçus pour être placés dans une fenêtre de trop-plein (23) et pour recevoir par le bas la paroi de trémie (21) qui forme le bord supérieur des fenêtres de trop-plein (23).

10. Trémie de sécurité (1) selon au moins l'une des revendications 1 à 9,
**caractérisée en ce que**
la paroi de guidage (13) a une profondeur d'au moins 1 cm.
